# EUROPÄISCHE PATENTSCHRIFT

(11) **EP 0 005 252 B1**
(45) Veröffentlichungstag und Bekanntmachung des Hinweises auf die Patenterteilung: **12.05.1982**
(21) Anmeldenummer: 79101297.4
(22) Anmeldetag: 30.04.1979
(51) Int. Cl.: G03D 7/00

(54) **Vorrichtung für die Trockenentwicklung von Lichtpausmaterial**
Device for the dry-development of photosensitive material
Dispositif pour le développement à sec d'un matériau photosensible

(30) Priorität: 09.05.1978 DE 2820133
(43) Veröffentlichungstag der Anmeldung: 14.11.1979
(73) Patentinhaber: Fries, Walter, D-5900 Siegen 21 (DE)
(72) Erfinder: Fries, Walter, D-5900 Siegen 21 (DE)
(74) Vertreter: Hemmerich, Friedrich Werner

## Beschreibung

Die Erfindung betrifft eine Vorrichtung für die Trockenentwicklung von Lichtpausmaterial durch gas- bzw. dampfförmige Entwicklungsmedien, bestehend aus einer Entwicklungskammer mit einer den Transport des Lichtpausmaterials bewirkenden Trommel sowie je einer der Entwicklungskammer vor- und nachgeschalteten, durch zwei im Abstand hintereinanderliegende, ortsfest gehaltene Schirmflächen begrenzten Abschirmkammer und einer zusätzlichen, auslaßseitig angeordneten Absaugkammer für die Entwicklungsgase bzw. -dämpfe, wobei die in Laufrichtung des Lichtpausmaterials jeweils hintenliegende Schirmfläche der beiden Abschirmkammern mit einer freien Dichtkante die Führungsebene für das Lichtpausmaterial berührt.

Durch die US-A-1 809 822 ist eine Vorrichtung für die Trockenentwicklung von Lichtpausmaterial der gattungsgemäßen Bauart bekanntgeworden. Hierbei erfolgt der Transport des Lichtpausmaterials durch eine Trommel, die völlig außerhalb der Entwicklungskammer, und zwar hinter derAuslaufseite derselben, angeordnet ist.

Ein wesentlicher Nachteil dieser bekannten Trockenentwicklungsvorrichtung liegt darin, daß sie sich nicht für die Entwicklung blattförmigen Lichtpausmaterials eignet, sondern daß hiermit nur lange Bahnen lichtempfindlichen Materials entwickelt werden können, welche innerhalb der Entwicklungskammer in mehreren aufeinanderfolgenden Schleifen über Umlenk- und Führungsrollen geleitet werden.

Ein weiterer Nachteil dieser bekannten Trokkenentwicklungsvorrichtung ist auch darin zu sehen, daß das bahnförmige Lichtpausmaterial sich nur durch Öffnen der gesamten Trockenentwicklungs-Vorrichtung in die Entwicklungskammer sowie die dieser vor- und nachgeschalteten Abschirmkammern einfädeln läßt. Abgesehen davon, daß sich die bekannte Trockenentwicklungsvorrichtung nur durch umständliche und zeitraubende Manlpulationen betriebsfähig machen läßt, gelangen durch das notwendige Öffnen des die Abschirmkammern und die Entwicklungskammern verschließenden Deckels zwangsläufig größere Mengen des gas- bzw. dampfförmigen Entwicklungsmediums in die Umgebungsluft. Hierdurch treten nicht nur spürbare und daher unangenehme Geruchsbelästigungen auf, sondern es besteht auch die Gefahr, daß die Brauchbarkeit des noch außerhalb der Trockenentwicklungsvorrichtung auf der Rolle befindlichen Lichtpausmaterial beeinträchtigt wird.

Die Trockenentwicklungsvorrichtung nach der US-A-1 809 822 hat aber noch weitere Nachteile. So ist beispielsweise die der Entwicklungskammer vorgeschaltete Abschirmkammer ausschließlich in der gleichzeitig auch die Begrenzung der Entwicklungskammer bildenden Wand mit Dichtungsorganen ausgestattet, deren freie Begrenzungskanten bis auf die Führungsebene für das Lichtpausmaterial herabreicht. Andererseits weist die der Entwicklungskammer nachgeschaltete Abschirmkammer lediglich in ihrer von der Entwicklungskammer entfernten Wand entsprechende Dichtungsorgane auf. Weder die der Entwicklungskammer vorgeschaltete loch die der Entwicklungskammer nachgeschaltete Abschirmkammer steht mit einer Absaugkammer in Verbindung, so daß sich selbst bei völlig geschlossenem Gehäuse der Trockenentwicklungsvorrichtung mindestens in der nachgeschalteten Abschirmkammer die Konzentration des gas- bzw. dampfförmigen Entwicklungsmediums nach verhältnismäßig kurzer Zeit an diejenige der Entwicklungskammer angleicht. Lediglich zwischen der auslaßseitigen Abschirmkammer und der mit Abstand hinter dieser freiliegend angeordneten Transporttrommel befindet sich eine Absaugvorrichtung, deren Kammer jedoch in Richtung zur Transporttrommel hin offen ist. Daher ist deren Wirksamkeit stark beeinträchtigt, weil nämlich die Absaugwirkung nicht genügend stark ist, um das in das Lichtpausmaterial eingedrungene Entwicklungsmedium aus diesem abzuziehen.

Durch die NL-A-7 607 793 gehört eine Trockenentwicklungsvorrichtung zum Stand der Technik, bei der eine innerhalb eines Gehäuses angeordnete Transporttrommel für das lichtpausmaterial Verwendung findet. Auch sind bei dieser Trockenentwicklungs-Vorrichtung der Transporttrommel in zwei verschiedenen Umfangsbereichen Abschirmungen in Form von Lippendichtungen zugeordnet.

Es ist aber offensichtlich, daß bei dieser bekannten Trockenentwicklungsvorrichtung die Transporttrommel nur mit dem kleineren Teilbereich ihrer Mantelfläche in der Entwicklungskammer liegt, während sich ihr größerer Mantelflächenteilbereich immer außerhalb der Entwicklungskammer befindet und demzufolge mit der Umgebungsluft in Kontaktberührung gelangt. Abgesehen davon bilden dort die Abschirmungen eine unmittelbare Abdichtung zwischen der Entwicklungskammer und der Transporttrommel, d. h., sie unterliegen einer dauernden Reibungsbeanspruchung durch die sich drehende Transporttrommel und können damit eine dauerhaft sichere Abdichtung naturgemäß nicht gewährleisten.

Durch die DE-A-2 523 228 ist eine Trockenentwicklungs-Vorrichtung für Lichtpausmaterial bekanntgeworden, bei der aus den der Entwicklungskammer vor- bzw. nachgeschalteten Abschirmkammern die das Entwicklungsmedium enthaltende Luft abgesaugt wird. Als Transportvorrichtung dienen hier Transportwalzen-Paare, die jeweils mit einem großen Teil ihrer Mantelfläche außerhalb der Abschirmkammer liegen und somit einen verhältnismäßig großen Anteil des in die Abschirmkammer gelangenden Entwicklungsmediums mit der Umgebungsluft in Kontaktberührung bringen. Auch hier ist also die Wirksamkeit der Abschirmkammern stark beeinträchtigt.

Zweck der Erfindung ist es, die geschilderten Nachteile der bekannten Trockenentwicklungsvorrichtungen zu vermeiden. Daher ist ihr das Ziel gesetzt, eine Trockenentwicklungs-Vorrichtung der gattungsgemäßen Art zu schaffen, die bei kompakter Bauart keinerlei bewegte Teile aufweist, welche mit der Umgebungsluft in Kontaktberührung gelangen können und die dabei außerdem noch eine gezielte Nachbehandlung des aus der hinteren Abschirmkammer austretenden Lichtpausmaterials im Sinne der Entfernung einer eventuell vorhandenen Restfeuchte und eines Entwicklermediums unterzogen werden kann.

Die Lösung dieser Aufgabe besteht nach der Erfindung im wesentlichen darin, daß die Transporttrommel in der Entwicklungskammer zwischen den ihr in verschiedenen Umfangsbereichen vor- bzw. nachgeschalteten Abschirmkammern mit ihrem gesamten Umfang eingeschlossen ist, daß dabei jede der Abschirmkammern durch mindestens eine zusätzliche Schirmfläche in mehrere hintereinanderliegende Räume unterteilt ist und sämtliche Schirmflächen mit freien Dichtkanten die Führungsebene für das Lichtpausmaterial berühren, daß weiterhin jede der Abschirmkammern mit allen ihren hintereinanderliegenden Räumen an je eine besondere Absaugkammer angeschlossen ist und daß in einer auslaufseiiigen Entgasungskammer eine weitere Transportvorrichtung für das Lichtpausmaterial angeordnet ist, deren der auslaufseitigen Abschirmkammer zugewendeter Umfangsbereich von einer undurchlässigen Wand umfaßt ist.

Durch diese Merkmale wird mit einem relativ geringen baulichen Aufwand eine Trockenentwicklungs-Vorrichtung für Lichtpausmaterial geschaffen, die trotz intensiver Behandlung des Lichtpausmaterials mit Entwicklungsmedium weitestgehend das Entweichen von Entwicklungsgas bzw. -dampf in die Umgebungsluft und daher unangenehme Geruchsbelästigungen verhindert. Dieser Effekt wird in besonderer Weise dadurch begünstigt, daß zwei hinsichtlich ihrer auf das Lichtpausmaterial einwirkenden Mitnehmerflächen völlig getrennte Transportvorrichtungen vorhanden sind, die in gegeneinander abgeschirmten Räumen rotieren und praktisch keinerlei mit der Umgebungsluft in Berührung kommende Oberflächenbereiche besitzen.

Ein wichtiges Weiterbildungsmerkmal wird nach der Erfindung auch darin gesehen, daß jede der Schirmflächen insgesamt aus flexiblem Material besteht. Dabei können die flexiblen Schirmflächen von Kunststoff-Folien gebildet werden, deren freie Begrenzungskanten nach Art von Lippendichtungen auf die Führungsebene herabreichen.

Für einen hemmungsfreien Durchlauf des Lichtpausmaterials durch die Trockenentwicklungs-Vorrichtung ist es nach der Erfindung ferner wichtig, daß die Schirmflächen jeweils in Durchlaufrichtung des Lichtpausmaterials unter spitzen Winkeln gegen die Führungsebene geneigt gehalten sind.

Nach einem anderen Ausgestaltungsmerkmal der Erfindung ist die Entgasungskammer durch die Transportvorrichtung in einen Überdruck-und einen Unterdruckbereich unterteilt, wobei eine Strömungsverbindung vom Überdruck- zum Unterdruckbereich besteht, welche durch die Wandung der Transportvorrichtung geführt ist.

Vorzugsweise kann auch die weitere Transportvorrichtung als Transporttrommel ausgebildet werden und beide Transporttrommeln können aus porösem Werkstoff bestehen, wobei die eine Transporttrommel von innen nach außen vom Entwicklungsmedium und die andere Transporttrommel ebenfalls von innen nach außen von einem Entgasungsmedium, z. B. Heißiuft, durchströmt ist.

Damit durch das Entgasungsmedium eine optimale Entfernung der Restfeuchte aus dem Lichtpausmaterial erreicht werden kann, hat es sich auch als nachahmenswert herausgestellt, die Transporttrommel der Entgasungskar,imer in ihrem dem Unterdruckbereich abgewendeten Abschnitt durch undurchlässige Leitwände und in ihrem dem Unterdruckbereich benachbarten Abschnitt durch durchlässige Leitwände zu begrenzen.

Zum Zwecke einer baulich einfachen Ausgestaltung erweist es sich weiterhin als zweckmäßig, die Absaugkammern der Schirmflächen und den Unterdruckbereich der Entgasungskammer mit einer gemeinsamen Absaugvorrichtung in Verbindung zu bringen.

Schließlich ist es auch noch zu empfehlen, die Trockenentwicklungs-Vorrichtung so aufzubauen, daß das Lichtpausmaterial in der Entwicklungskammer mit der Schichtseite an der Transporttrommel anliegend und in der Entgasungskammer mit der unbeschichteten Seite an derTransporttrommel anliegend zu führen.

Durch Anwendung dieser Maßnahme wird nämlich nicht nur eine Beschädigung der Schichtseite vor Beendigung des Entwicklungsvorganges vermieden und eine intensive Einwirkung des Entwicklungsmediums auf die Schichtseite erreicht, sondern der dem Entwicklungsvorgang nachgeschaltete Entgasungsvorgang findet in entgegengesetzter Wirkrichtung, also von der unbeschichteten Seite her durch das Lichtpausmaterial hindurch statt. Die das Entwicklungsmedium bindende Restfeuchte wird also gewissermaßen ausgetrieben.

Das Wesen der Erfindung liegt hauptsächlich im vollständigen Einschließen der Transporttrommel in die Entwicklungskammer.

Die einzige Figur der Zeichnung zeigt in schematisch vereinfachter Querschnittsdarstellung eine besonders vorteilhafte Bauform einer Trockenentwicklungs-Vorrichtung, die sich für die Behandlung blattförmigen Lichtpausmaterials eignet.

Die Trockenentwicklungs-Vorrichtung hat ein Gehäuse 1, welches an seiner, beispielsweise dem Belichtungsteil einer Lichtpausmaschine zugewendeten Seite mit einem Kanal 2 versehen ist, der eine Führungsebene 3 für das Lichtpausmaterial 4 hat.

Der Kanal 2 mündet in eine im wesentlichen kreisquerschnittförmige Entwicklungskammer 5, in der eine drehantreibbare Transporttrommel 6 so gelagert ist, daß ihre Mantelfläche einen möglichst geringen Abstand von den die Entwicklungskammer 5 begrenzenden Wandungen 7 hat.

Der Entwicklungskammer 5 ist im Kanal 2 eine Abschirmkammer 8 vorgeordnet und andererseits ist ihrem Austrittsspalt 9 eine entsprechende Abschirmkammer 10 nachgeordnet.

Sowohl die Abschirmkammer 8 als auch die Abschirmkammer 10 wird von mehreren, beispielsweise drei, mit Abstand hintereinander liegenden Schirmflächen 11 bzw. 12 begrenzt, derart, daß jede Abschirmkammer zwei hintereinander liegende Teilräume 8', 8" bzw. 10', 10" besitzt.

Die Teilräume 8', 8" der Abschirmkammer 8 stehen dabei an ihrem oberen Ende mit einer Absaugkammer 13 in Verbindung, während die Teilräume 10', 10" der Abschirmkammer 10, ebenfalls an ihrem oberen Ende, in eine Absaugkammer 14 münden.

Die Schirmflächen 11 bzw. 12 der Abschirmkammern 8 bzw. 10 bestehen vorzugsweise aus flexiblem Material und sind an ihren aufrechten Seitenkanten und an ihrer Oberkante gasdicht eingespannt.

Die freien Unterkanten der Schirmflächen 11 liegen nach Art von Lippendichtungen auf der Führungsebene 3 des Kanals 2 auf, während die freien Unterkanten der Schirmflächen 12 in entsprechender Weise mit einer Leitfläche 15 in Kontaktberührung gehalten sind. Diese Leitfläche 15 schließt sich an den Austrittsspalt 9 der Entwicklungskammer 5 an und führt in eine Entgasungskammer 16 hinein, in der eine weitere, drehangetriebene Transporttrommel 17 lagert. Die Transporttrommel 17 besteht, ebenso wie die Trommel 6, aus porösem Material und wird annähernd auf ihrem ganzen Umfang mit möglichst geringem Abstand von Leitwänden 18 umgeben. Die rechte Teilschale 18' dieser Leitwandungen 18 besteht dabei aus undurchlässigem Material, während deren linke Teilschale 18" gasdurchlässig ausgeführt ist..

Auch innerhalb der Transporttrommel 17 ist über den von der Teilschale 18' abgedeckten Abschnitt hinweg eine undurchlässige Abschirmung 19 ortsfest gehalten.

Die aus porösem Werkstoff bestehende Transporttrommel 17 trennt die Entgasungskammer 16 in einen Überdruckbereich 20 und einen Unterdruckbereich 21.

Der Überdruckbereich 20 der Entgasungskammer 16 wird dabei einerseits vom Hohlraum und andererseits von den porösen Wandungen der Transporttrommel 17 gebildet, an die sich über die durchlässige Teilschale 18" der Unterdruckbereich 21 anschließt.

Der Unterdruckbereich 21 der Entgasungskammer 16 sowie die Absaugkammern 13 und 14 der Abschirmkammern 8 und 10 stehen mit einer gemeinsamen Absaugvorrichtung in Verbindung.

Beim Betrieb der Trockenentwicklungs-Vorrichtung wird das Lichtpausmaterial 4 auf der Führungsebene 3 des Kanals 2 unter den Unterkanten der Schirmflächen 11 hindurch in die Entwicklungskammer 5 eingeführt. Dort wird es an seiner Schichtseite von den Mantelflächen der Transporttrommel 6 erfaßt und entlang den Wandungen 7 der Entwicklungskammer 5 bewegt. Dabei wirkt das durch die porösen Wandungen der Transporttrommel 6 radial nach außen tretende gas- bzw. dampfförmige Entwicklungsmedium, z. B. Ammoniak, unmittelbar auf die Schichtseite des Lichtpausmaterials ein und fixiert darauf die unbelichtet gebliebenen Abbildungsbereiche. Auf seinem Weg durch die Entwicklungskammer 5 tritt dann das entwickelte Lichtpausmaterial durch den Austrittsspalt 9 auf die Leitfläche 15, auf der es dann unter den daraufliegenden Kanten der Schirmflächen 12 hindurchgeführt wird..

Durch die in den beiden Abschirmkammern 8 und 10 aufrechterhaltene Saugwirkung wird verhindert, daß Entwicklungsmedium z. P. Ammoniakgase bzw. Dämpfe aus der Entwicklungskammer 5 heraustreten.

Die in das Lichtpausmaterial selbst eingedrungene, verhältnismäßig geringfügige Menge von Entwicklungsmedium wird anschließend in der Entgasungskammer 16 ausgetrieben, während das Lichtpausmaterial 14 von der Transporttrommel 17 erfaßt und entlang der durchlässigen Teilschale 18" bewegt wird. Hierbei ist das Lichtpausmaterial mit seiner Schichtseite von der Mantelfläche der Transporttrommel 17 abgewendet. Das dem Überdruckbereich 20 der Entgasungskammer 16 zugeführte Entgasungsmedium, bspw. Heißluft, wird radial nach auswärts durch die poröse Trommelwandung getrieben, und zwar konzentriert durch denjenigen Trommelabschnitt, der sich jeweils im Bereich der durchlässigen Teilschale 18" bewegt. Dabei durchdrängt das Entgasungsmedium das Lichtpausmaterial 4 von seiner Rückseite her und treibt die darin enthaltene Restfeuchte und mit ihr auch das restliche Entwicklungsmedium in den Untgerdruckbereich 21 der Entgasungskammer 16 aus, und zwar durch die beispielsweise aus einer Sieb- oder Lochplatte gebildete Teilschale 18".

Nachdem das Lichtpausmaterial 4 die Entgasungskammer 16 passiert hat, tritt es oben durch den Spalt 22 aus der Entwicklungsvorrichtung heraus.

Eine weitere Ausgestaltung der vorstehend beschriebenen Entwicklungsvorrichtung besteht noch darin, daß die die Abschirmkammern 8 und 10 begrenzenden bzw. in mehrere Teilräume 8', 8" bzw. 10', 10" unterteilenden Schirmflächen 11 bzw. 12 in Durchlaufrichtung des Lichtpausmaterials 14 gesehen spitzwinklig gegen die Führungsebene 3 bzw. die Leitfläche 15 geneigt gehalten sind, so daß sie den Durchlauf des Lichtpausmaterials4 nicht beeinträchtigen.

Als vorteilhaft hat es sich ferner erwiesen, daß das Lichtpausmaterial 4 innerhalb der Entwicklungsvorrichtung eine im wesentlichen S-förmige Transportbahn durchläuft, so daß es zunächst an seiner Schichtseite mit der ersten Transporttrommel 6 und dann mit seiner unbeschichteten Seite von der zweiten Transporttrommel 17 erfaßt wird.

Schließlich ist es auch noch zweckmäßig, wenn die beiden Absaugkammern 13 und 14 sowie der Unterdruckbereich 21 der Entgasungskammer 16 über getrennte Abschlußstutzen mit der (nicht gezeigten) Absaugvorrichtung in Verbindung stehen.

## Patentansprüche

1. Vorrichtung für die Trockenentwicklung von Lichtpausmaterial durch gas- bzw. dampfförmige Entwicklungsmedien, bestehend aus einer Entwicklungskammer mit einer den Transport des Lichtpausmaterials bewirkenden Trommel sowie je einer der Entwicklungskammer vor- und nachgeschalteten, durch zwei im Abstand hintereinander liegende, ortsfest gehaltene Schirmflächen begrenzten Abschirmkammer und einer zusätzlichen, auslaßseitig angeordneten Absaugkammer für die Entwicklungsgase bzw. -dämpfe, wobei die in Laufrichtung des Lichtpausmaterials jeweils hinten liegende Schirmfläche der beiden Abschirmkammern mit einer freien Dichtkante die Führungsebene für das Lichtpausmaterial berührt, dadurch gekennzeichnet, daß die Transporttrommel (6) in der Entwicklungskammer (5) zwischen den ihr in verschiedenen Umfangsbereichen vor- bzw. nachgeschalteten Abschirmkammern (8 und 10) mit ihrem gesamten Umfang eingeschlossen ist, daß dabei jede der Abschirmkammern (8 und 10) durch mindestens eine zusätzliche Schirmfläche (11 bzw. 12) in mehrere hintereinander liegende Räume (8', 8" bzw. 10', 10") unterteilt ist und sämtliche Schirmflächen (11 bzw. 12) mit freien Dichtkanten die Führungsebene (3 bzw. 15) für das Lichtpausmaterial (4) berühren, daß weiterhin jede der Abschirmkammern (8 bzw. 10) mit allen ihren hintereinander liegenden Räumen (8', 8" bzw. 10', 10") an je eine besondere Absaugkammer (13 bzw. 14) angeschlossen ist, und daß in einer auslaßseitigen Entgasungskammer (16) eine weitere Transportvorrichtung (17) für das Lichtpausmaterial angeordnet ist, deren der auslaufseitigen Abschirmkammer (10) zugewendeter Umfangsbereich von einer undurchlässigen Wand (18') umfaßt ist.

2. Vorrichtung nach Anspruch 1, dadurch gekennzeichnet, daß jede der Schirmflächen (11 bzw. 12) insgesamt aus flexiblem Material besteht.

3. Vorrichtung nach den Ansprüchen 1 und 2, dadurch gekennzeichnet, daß die flexiblen Schirmflächen (11 bzw. 12) aus Kunststoff-Folien bestehen, deren freie Begrenzungskanten nach Art von Lippendichtungen auf die Führungsebene (3 bzw. 15) herabreichen.

4. Entwicklungsvorrichtung nach den Ansprüchen 1 bis 3, dadurch gekennzeichnet, daß die Schirmflächen (11 bzw. 12) jeweils in Durchlaufrichtung des Lichtpausmaterials (4) unter spitzen Winkeln gegen die Führungsebene (3 bzw. 15) geneigt gehalten sind.

5. Entwicklungsvorrichtung nach den Ansprüchen 1 bis 4, dadurch gekennzeichnet, daß die Entgasungskammer (16) durch die Transportvorrichtung (17) in einen Überdruck- (20) und einen Unterdruckbereich (21) unterteilt ist, wobei eine Strömungsverbindung vom Überdruck- (20) zum Unterdruckbereich (21) besteht, welche durch die Wandung der Transportvorrichtung (17) geführt ist.

6. Entwicklungsvorrichtung nach den Ansprüchen 1 bis 5, dadurch gekennzeichnet, daß auch die Transportvorrichtung (17) als Transporttrommel ausgebildet ist und daß beide Transporttrommeln (6 und 17) aus porösem Werkstoff bestehen, wobei die eine Transporttrommel (6) von innen nach außen vom Entwicklungsmedium und die andere Transporttrommel (17) ebenfalls von innen nach außen von einem Entgasungsmedium, z. B. Heißluft, durchströmt ist.

7. Entwicklungsvorrichtung nach den Ansprüchen 1 bis 6, dadurch gekennzeichnet, daß die Transporttrommel (17) der Entgasungskammer (16) in ihrem dem Unterdruckbereich (21) abgewendeten Abschnitt von undurchlässigen Leitwänden (18', 19) und in ihrem dem Unterdruckbereich (21) benachbarten Abschnitt von durchlässigen Leitwänden (18") begrenzt ist.

8. Entwicklungsvorrichtung nach den Ansprüchen 1 bis 7, dadurch gekennzeichnet, daß die Absaugkammern (13 und 14) der Schirmflächen (11 bzw. 12) und der Unterdruckbereich (21) der Entgasungskammer (16) mit einer gemeinsamen Absaugvorrichtung in Verbindung stehen (23, 24, 25).

9. Verfahren zum Betrieb einer Entwicklungsvorrichtung nach den Ansprüchen 1 bis 8, dadurch gekennzeichnet, daß das Lichtpausmaterial (4) in der Entwicklungskammer (5) mit der Schichtseite an der Transporttrommel (6) anliegend und in der Entgasungskammer (16) mit der unbeschichteten Seite an der Transporttrommel (17) anliegend geführt wird.

## Claims

1. Apparatus for the dry development of print material by developing media in gas or vapour form, consisting of a development chamber with a drum which effects the deeding of the print materia! and also screening chambers respectively arranged preceding and following the development chamber and defined by two fixedly held screen surfaces following one another in spaced relation and an additional suction extraction chamber for the developing gases or vapours arranged on the outlet side, that screen surface of the two screening chambers which is respectively disposed at the rear in the direction of travel of the print material making contact, by means of a free sealing edge, with the guiding plane or surface for the print material, characterised in that the feed drum (6) is enclosed in the development chamber (5) over its entire circumference between the screening chambers (8 and 10) connected before and following it in different circumferential zones, that each of the screening chambers (8 and 10) is subdivided by at least one additional screen surface (11 or 12) into several successively disposed spaces (8', 8" and 10', 10", respectively) and all screen surfaces (11 or 12) make contact, by means of free sealing edges, with the guide plane or surface (3 or 15) for the print material (4), that in addition each of the screening chambers (8 or 10) is connected with all of its successively disposed spaces (8', 8" or 10', 10") to a separate exhaustion chamber (13 or 14), and that a gas-extraction chamber (16) on the outlet side has arranged therein an additional feeding means (17) for the print material, and of which the peripheral region facing the screening chamber (10) on the outlet side is enclosed by an impermeable wall (18').

2. Apparatus according to Claim 1, characterised in that each of the screen surfaces (11 or 12) is made entirely of flexible material.

3. Apparatus according to Claims 1 and 2, characterised in that the flexible screen surfaces (11 or 12) consist of synthetic plastics foils, of which the free bounding edges extend in the form of lip seals as far as the guiding plane (3 or 15).

4. Developing apparatus according to Claims 1 to 3, characterised in that the screen surfaces (11 or 12) are each held at an inclination and at an acute angle with respect to the guiding plane (3 or 15) in the direction of travel of the print material (4).

5. Developing apparatus according to Claims 1 to 4, characterised in that the gas-extraction chamber (16) is subdivided by the feed means (17) into an excess pressure zone (20) and a reduced pressure zone (21), a flow cumminica- tion existing from the excess pressure zone (20) to the reduced pressure zone (21), which communication is through the wall of the feeding means (17).

6. Developing apparatus according to Claims 1 to 5, characterised in that the feed means (17) are also constructed as feed drums and that both feed drums (6 and 17) consist of porous material, the one feed drum (6) being traversed outwardly from inside by the developing medium and the other feed drum (17) being likewise traversed outwardly from inside by a gas-extraction medium, e.g. hot air.

7. Developing apparatus according to Claims 1 to 6, characterised in that the feed drum (17) of the gasextraction chamber (16) is defined in its section away from the reduced pressure zone (21) by impervious guide walls (18', 19) and in its section adjoining the reduced pressure zone (21) by pervious guide walls (18").

8. Developing apparatus according to Claims 1 to 7, characterised in that the suction chambers (13 and 14) of the screen surfaces (11 and 12, respectively) and the reduced pressure zone (21) of the gas-extraction chamber (16) are in communication with a common suction or exhaustion means (23, 24, 25).

9. Method of operating a developing apparatus according to Claims 1 to 8, characterised in that the print material (4) is guided in the developing chamber (5) with the coating side bearing on the feed drum (6) and in the gas-extraction chamber (16) with the uncoated side bearing on the feed drum (17).

## Revendications

1. Dispositif de développement à sec de tirages photographiques au moyen de fluides de développement sous forme gazeuse ou de vapeur, composé d'une chambre de développement munie d'un tambour assurant le transport des tirages, ainsi que d'une chambre-écran en amont et d'une chambre-écran en aval de la chambre de développement, chacune de ces chambres-écran étant délimitée par deux surfaces-écran fixes disposées l'une derrière l'autre avec un intervalle entre elles, et d'une chambre supplémentaire d'aspiration disposée côté sortie, pour les gaz ou vapeurs de développement, celle des surfaces-écran des deux chambres-écran qui est située en aval dans la direction de la circulation des tirages touchant, par une arête libre d'étanchéité, le plan de guidage des tirages, ce dispositif de développement étant caractérisé en ce que le tambour de transport (6) dans la chambre de développement (5) est inclus avec l'ensemble de son pourtour entre les chambres-écran (8 et 10) disposées respectivement en amont et en aval de cette chambre, en différentes parties de son pourtour, en ce que dans cette disposition chacune des chambres-écran (8 et 10) est subdivisée par au moins une surface-écran supplémentaire (11, respectivement 12) en plusieurs compartiments (8', 8", respectivement 10', 10") situés l'un derrière l'autre, toutes les surfaces-écran (11, respectivement 12) touchant par des arêtes libres d'étanchéité le plan de guidage (3, respectivement 15) des tirages (4), en ce qu'en outre chacune des chambres-écran (8, respectivement 10) est, avec tous ses compartiments (8', 8", respectivement 10', 10") situés l'un derrière l'autre, raccordée à une chambre d'aspiration particulière (13, respectivement 14), et en ce que dans une chambre de dégazage (16) située côté sortie est disposé un autre dispositif de transport (17) des tirages, la partie du pourtour de ce dispositif qui est tournée vers la chambre-écran (10) située côté sortie étant entourée par une cloison imperméable (18').

2. Dispositif selon la revendication 1, caractérisé en ce que chacune des surfaces-écran (11, respectivement 12) est, dans son ensemble, en matière flexible.

3. Dispositif selon les revendications 1 et 2, caractérisé en ce que les surfaces-écran flexibles (11, respectivement 12) sont constituées par des feuilles de matière synthétique dont les arêtes de délimitation libres s'étendent vers le bas sur le plan de guidage (3, respectivement 15) à la façon de joints d'étanchéité à lèvre.

4. Dispositif de développement selon les revendications 1 à 3, caractérisé en ce que les surfaces-écran (11, respectivement 12) sont inclinées sur le plan de guidage (3, respectivement 15) en formant avec lui des angles aigus dans la direction du passage des tirages (4).

5. Dispositif de développement selon les revendications 1 à 4, caractérisé en ce que la chambre de dégazage (16) est subdivisée par le dispositif de transport (17) en une zone en surpression (20) et en une zone en dépression (21), une communication de la zone en surpression (20) vers la zone en dépression (21) étant assurée à travers la cloison du dispositif de transport (17).

6. Dispositif de développement selon les revendications 1 à 5, caractérisé en ce que le dispositif de transport (17) est lui aussi constitué par un tambour, et en ce que les deux tambours de transport (6 et 17) sont en une matière poreuse, un tambour de transport (6) étant traversé de l'intérieur vers l'extérieur par le fluide de développement, l'autre tambour de transport (17) étant traversé par un fluide de dégazage, par exemple de l'air chaud, également d l'intérieur vers l'extérieur.

7. Dispositif de développement selon les revendications 1 à 6, caractérisé en ce que le tambour de transport (17) de la chambre de dégazage (16) est délimité par des parois directrices imperméables (18', 19) dans sa partie opposée à la zone en dépression (21) et par des parois directrices perméables (18") dans sa partie voisine de la zone en dépression (21).

8. Dispositif de développement selon les revendications 1 à 7, caractérisé en ce que les chambres d'aspiration (13 et 14) des surfaces-écran (11, respectivement 12) et la zone en dépression (21) de la chambre de dégazage sont en communication avec un dispositif d'aspiration commun.

9. Procédé de fonctionnement d'un dispositif de développement selon les revendications 1 à 8, caractérisé en ce que lorsque le tirage (4) passe dans la chambre de développement (5) il est au contact du tambour de transport (6) par son côté couche photosensible, tandis que dans la chambre de dégazage (16) il est au contact du tambour de transport (17) par son côté dépourvu de couche sensible.
